# EUROPÄISCHE PATENTSCHRIFT

(11) **EP 1 414 724 B1**
(45) Veröffentlichungstag und Bekanntmachung des Hinweises auf die Patenterteilung: **07.12.2005**
(21) Anmeldenummer: 02764538.1
(22) Anmeldetag: 06.08.2002
(51) Int. Cl.: B65H 1/14, B65H 1/02

(54) **VORRICHTUNG ZUM ZUFÜHREN VON FLACHEN GEGENSTÄNDEN**
DEVICE FOR THE DELIVERY OF FLAT OBJECTS
DISPOSITIF D'ALIMENTATION D'OBJETS PLATS

(30) Priorität: 09.08.2001 DE 10139231
(43) Veröffentlichungstag der Anmeldung: 06.05.2004
(73) Patentinhaber: SIEMENS AKTIENGESELLSCHAFT, 80333 München (DE)
(72) Erfinder: SCHERERZ, Holger, 15345 Rehfelde (DE); OBIER, Gerhard, 10437 Berlin (DE); GROEGOR, Erich, 78464 Konstanz (DE)
(86) Internationale Anmeldenummer: PCT/DE2002/002882
(87) Internationale Veröffentlichungsnummer: WO 2003/016185

(56) Entgegenhaltungen:
- EP-A- 0 990 609
- WO-A-01/24949
- DATABASE WPI Section PQ, Week 200164 Derwent Publications Ltd., London, GB; Class Q36, AN 2001-568307 XP002226788 & JP 2001 199575 A (NEC CORP), 24. Juli 2001 (2001-07-24)
- PATENT ABSTRACTS OF JAPAN vol. 1999, no. 04, 30. April 1999 (1999-04-30) & JP 11 020959 A (CANON INC), 26. Januar 1999 (1999-01-26)

## Beschreibung

Die Erfindung betrifft eine Vorrichtung zum Zuführen von flachen Gegenständen wie z.B. Briefe, Großbriefe, Karten, zu einer Saug-Vereinzelungseinrichtung nach dem Oberbegriff des Anspruches 1.

In Vereinzelungsvorrichtungen für flache Gegenstände, die von einem auf einem annähernd horizontal angeordneten Förderband oder -kette als Transportmittel aufgestellten Stapel flacher Gegenstände einzelne Gegenstände vom Ende des Stapels abziehen, ist es üblich, den durch das Abziehen der Gegenstände immer kürzer werdenden Stapel der Vereinzelungsvorrichtung (VE) zuzuführen. Diese VE verwenden u.a. Reibtechnik. Der Andruck des ersten Gegenstandes wurde dabei erreicht, indem der dahinter befindliche Stapel den ersten Gegenstand an das/die Abzugselement/e (AE) drückte. Somit baute sich durch die zwischen AE und Gegenstand wirkende Normalkraft eine in Abzugsrichtung wirkende Reibkraft auf. Nachteilig war jedoch, dass auch zwischen ersten und zweiten Gegenstand diese Normalkraft wirkte. Die Vorrichtung funktioniert also nur solange sicher, wie der Reibwert zwischen AE und Gegenstand größer ist als zwischen ersten und zweiten Gegenstand. Andernfalls passiert es, dass erster und zweiter Gegenstand gemeinsam abgezogen werden (Doppelabzug). VE's mit höheren Durchsatzanforderungen verwenden inzwischen Reib/Saug-Technik, um optimale Vereinzelungsraten hinsichtlich Qualität und Quantität zu erreichen. Diese Reib-Saug-Vereinzelungen (RSV) bieten systembedingt die Möglichkeit diesen Widerspruch aufzulösen, denn die notwendige Normalkraft wird durch das zusätzliche Ansaugen erzeugt und die Nachführung hat nur noch die Aufgabe, Gegenstände zur VE nach zu fördern. Die Normalkraft zwischen abzuziehenden Gegenstand und dem darauffolgenden kann bezüglich des Abzugsvorganges gegen Null gehen.

Für einen optimalen Durchsatz muss, nachdem ein Gegenstand abgezogen ist, schnellstmöglich der nächste an der VE bereitstehen, ohne dass o.g. Effekte auftreten. Bisher wurden dazu (siehe FIG 2) Vorrichtungen genutzt, die die Kraft des anstehenden Stapels 4 erfassten und somit bei abnehmender oder fehlender Kraft den Nachführmechanismus, z.B. ein umlaufendes Förderband 5, in Gang setzten (DE 196 12 567 C2). Die abzuziehenden Gegenstände wurden also gegen krafterfassende Elemente z.B. federbelastete Hebel 3 gedrückt. Diese Hebel sind je Abzugseinrichtung doppelt und voneinander unabhängig beweglich ausgeführt. Weiterhin werden Sie über mindestens einen Sensor 9 (Weg oder Druck) ausgewertet.
Um die für RSV's schädlichen Schräglagen (fehlende Planlage an Saugelement = Unterdruckverlust = weniger Reibkraft) zu vermeiden, sind diese Hebel mit einer UND-Verbindung ausgewertet, d.h. die Nachführung wird erst ausgeschaltet, wenn beide Hebel das logische Signal "aktiv" melden. Nachteilig ist hier, dass die durch diese Hebel erzeugte Kraft in derselben Richtung wie die zum Abziehen notwendige Normalkraft wirkt. Dabei wird ein offensichtlicher Vorteil der RSV wieder aufgegeben. Dieses ist besonders bei Gegenständen wie Briefen und Flats ungünstig, da die Kräfte, die für eine optimale Stapelerfassung nötig sind, in etwa in der gleichen Größenordnung liegen wie die Normalkräfte am Abzug. Die Hebel 3 drücken die Gegenstände des Stapels 4 weg von den Abzugsmitteln 1 (Saugriemen). Die Saugkraft muss also immer die Hebelkraft überwinden. Die Hebel 3 wirken statisch als Bremse zwischen dem Abzugssystem und dem abzuziehenden Gegenstand und reduzieren die Reibkraft während des Abzugsprozesses. Weiterhin "misst" der Hebel 3 in dem Moment, in dem der Gegenstand an die Reibelemente gesaugt wird, nicht den Stapel 4, sondern nur den anliegenden Gegenstand. Erst wenn der Gegenstand aus dem Hebelmechanismus herausgezogen ist, kann der Hebel 3 den Stapel 4 erfassen. Im Sinne einer hohen Abzugsleistung muss das Nachführsystem sehr schnell sein und/oder über mehrere Zyklen integrieren.

Der Erfindung liegt also die Aufgabe zugrunde, eine Vorrichtung zum Zuführen von flachen Gegenständen zu einer Reib-Saug-Vereinzelungseinrichtung zu schaffen, bei der durch die die Gegenstände an der Abzugsstelle detektierenden Messmittel zur Steuerung des die Gegenstände zur Abzugsstelle transportierenden Fördermittels keine negativen Rückwirkungen auf den Abzugsvorgang erfolgen.

Erfindungsgemäß wird die Aufgabe durch die Merkmale des Anspruches 1 gelöst.

Durch die Verwendung eines an die Antriebssteuerung des Fördermittels angeschlossenen Sensors, der den Unterdruck in der Saugwanne misst, wobei in Abhängigkeit vom gemessenen Unterdruck und damit vom Abstand und/oder von der Schräglage des vordersten Gegenstandes, je größer der Unterdruck, d.h. je geringer der absolute Druck, umso geringer ist der Abstand und/oder die Schräglage, das Fördermittel so ansteuerbar ist, dass der vorderste Gegenstand am/an den Reib-Abzugsmitteln eine möglichst geringe Schräglage bei möglichst geringem Stapeldruck aufweist, werden sich auf den Abziehvorgang negativ auswirkende Messeinflüsse, wie bei der Verwendung von Fühlhebeln, vermieden. Außerdem wird der Aufbau der Messvorrichtung vereinfacht.

Vorteilhafte Ausgestaltungen der Erfindung sind in den Unteransprüchen dargelegt.

So ist es vorteilhaft, zur Reduzierung des Steuerungsaufwandes die Antriebssteuerung so auszubilden, dass das Fördermittel bei Unterschreiten eines festgelegten Unterdruckes, d.h. der gemessene absolute Druck liegt über dem festgelegten Druckwert, mit konstanter Geschwindigkeit in Richtung Abzugsstelle verfahren wird und dass bei Überschreiten eines anderen festgelegten Unterdruckes, d.h. der gemessene absolute Druck liegt unter dem festgelegten Druckwert, das Fördermittel abstoppt.

Da der Abstand der Gegenstände von den Reib-Abzugsmitteln, ab dem sie durch den Unterdruck an die Reib-Abzugsmittel gezogen werden, stark von der Masse der Gegenstände abhängt, ist es vorteilhaft, die Messwerte des Sensors in der Antriebssteuerung zu integrieren und das Fördermittel entsprechend der aktuellen integrierten Werte zu verfahren.
In diesem Zusammenhang ist es besonders vorteilhaft, aus den Messwerten der Sensors Mittelwerte zu bilden, nach denen das Fördermittel verfahren wird.

Vorteilhaft ist es auch, die Antriebssteuerung so auszulegen, dass die Geschwindigkeit des Fördermittels umgekehrt proportional zum gemessenen Unterdruck ist.

In einer weiteren vorteilhaften Ausgestaltung werden für hohe Sendungen mehrere Saugwannen mit jeweils einem an die Antriebssteuerung zur Ermittlung der Schräglage und der daraus abgeleiteten Bewegung des Fördermittels angeschlossenen Sensor übereinander angeordnet.

Sollen Gegenstände in einem großen Höhenspektrum vereinzelt werden, so ist es vorteilhaft, die Höhe des jeweiligen Gegenstandes zu messen und die Antriebssteuerung so auszuführen, dass bei Sendungen, die aufgrund ihrer Höhe nicht alle Saugwannen überdecken, die Unterdrucke der nicht oder nur teilweise überdeckten Saugwannen nicht auszuwerten.

Vorteilhaft ist es weiterhin, als Reib-Abzugsmittel ein umlaufendes Abzugsband mit Saugöffnungen vorzusehen, wobei der Unterdruck der dahinter befindlichen Saugwanne über die Saugöffnungen auf den jeweils vordersten Gegenstand einwirkt.

Anschließend wird die Erfindung anhand der Zeichnung näher erläutert.

Dabei zeigen
- FIG 1: eine schematische Draufsicht auf eine Reib-Saug-Vereinzelungseinrichtung mit einem Sensor;
- FIG 2: eine schematische Draufsicht auf eine Reib-Saug-Vereinzelungseinrichtung mit Fühlhebeln nach dem Stand der Technik.

In der FIG 1 ist eine Reib-Saug-Vereinzelungseinrichtung dargestellt, die als Reib-Abzugsmittel ein umlaufendes Abzugsband 1 mit Saugöffnungen aufweist. Direkt hinter dem die Gegenstände abziehenden Bereich des Abzugbandes 1 mit einem hohen Reibungskoeffizienten befindet sich eine Saugwanne 2, die mit einer Unterdruckquelle 8 verbunden ist. An der Saugwanne 2 befindet sich ein den Unterdruck in der Saugwanne messender Sensor 7.
Der Stapel 4 flacher Gegenstände steht auf einem Förderband 5 als Fördermittel und stützt sich rückseitig an einer nicht dargestellten Anlagefläche, welche mit dem Förderband 5 in Richtung Vereinzelungsvorrichtung verfahren werden kann. Ausgerichtet wird der Stapel 4 an einer seitlich am Förderband 5 stehenden Anschlagfläche 6. Der Sensor 7 an der Saugwanne 2 misst ständig den in der Saugwanne 2 herrschenden Unterdruck. Der Unterdruck wird durch eine extern angeordnete Unterdruckquelle 8 (Saugpumpe) realisiert. Die Gegenstände lehnen sich abzugsseitig lose an die Abzugseinheit an bzw. stehen so, dass sie sich in Richtung Anlagefläche zurücklehnen. Der Abzugsvorgang wird gestartet, und die Unterdruckquelle 8 erzeugt einen Unterdruck. Wenn ein Gegenstand plan an der Abzugseinheit anliegt, wird sich ein für das Gutspektrum spezifischer Unterdruck einstellen. Liegt die Sendung nicht plan an, sondern steht in einer der beiden o.g. Arten zur Abzugseinheit, wird sich ein geringer Unterdruck bilden, d.h. der absolute Druck steigt, da in Abhängigkeit der Spaltgröße Nebenluft gezogen wird. Der herrschende Unterdruck ist also direkt ein Ausdruck für die Lage der Gegenstände zur Abzugseinheit. Der Sensor 7 registriert die Unterdruckverhältnisse und signalisiert der Steuerung, wenn der Unterdruck in der Saugwanne 2 zu niedrig wird, d.h. wenn der gemessene absolute Druck den Nennwert übersteigt. Die Antriebssteuerung startet dann das Förderband 5. Das Förderband 5 bewegt den Stapel 4 in Richtung Abzugsband 1. Der nächste Gegenstand wird in den Ansaugbereich transportiert und dort von der Saugluft ergriffen und an das Abzugsband 1 gesaugt. Weil nun der Gegenstand parallel zur Saugwannenöffnung liegt, steigt der Unterdruck, d.h. der absolute gemessene Druck sinkt, der Messwert des Sensors 7 erreicht einen einstellbaren Sollwert und damit wird durch die Antriebssteuerung das Förderband 5 abgeschaltet und der Gegenstand wird abgezogen.
Da der Abstand des Gegenstandes zum Abzugsband 1, ab dem er durch die Saugkraft angezogen wird, stark von seiner Masse abhängt, werden leichte dünne Gegenstände eher als große schwere angesaugt. Das bedeutet, dass außer bei sehr dicken und schweren Gegenständen die Auswertung des Sensorsignals integriert werden muss, da es unmöglich ist, das Förderband 5 zeitlich analog mit dem gerade abgezogeneren Gegenstand zu bewegen.

Aus dem Sensorsignal wird ein Mittelwert gebildet. Ebenso ist es möglich, ein analoges System zu wählen und das Förderband 5 mit geregelter Geschwindigkeit möglichst kontinuierlich zu fahren. Bei bekannten Abzugseinrichtungen werden beispielsweise ca. 10...15 Sdgn./sec mit einer durchschnittlichen Dicke von ca. 2 mm abgezogen. D.h. bei einer angenommenen Gleichverteilung der Sendungen muss der Stapel mit einer durchschnittlichen Geschwindigkeit von mindestens 20 mm/sec nachgeführt werden. Ist es erwünscht, dickere Gegenstände abzuziehen, muss als Grundlage der Antriebs- und Steuerungsauslegung die Summe der pro Zeiteinheit abgezogenen Sendungsdicken angesetzt werden. Je nach dem Ansaugverhalten der Gegenstände ist zu entscheiden, ob eine digitale oder analoge Antriebssteuerung vorzuziehen ist. Beispielsweise bei Abzugseinrichtungen für dünne Blätter braucht ein Stapel, wenn 10-15 Blätter/sec abgezogen werden sollen, u.U. nur ca. 1...2,5 mm/sec nachgeführt werden. In der Regel wird es hier reichen, eine digitale Antriebssteuerung zu verwenden und den Sensor 7 so einzustellen, dass bei einem Abstand einer Sendung zum Abzugsband 1 von ca. 2-4 mm der Schwellwert überschritten wird und das Förderband 5 ungefähr alle 1-2 sec einen Schritt zwischen 2-3 mm verfahren wird.

In anderen Anwendungsfällen, z.B. bei Vereinzelungsaufgaben von unterschiedlich dicken Gegenständen kann es vorteilhaft sein, auf ein analoges Verfahren zurückzugreifen und unterschiedlichen Unterdruckwerten unterschiedliche Geschwindigkeiten zuzuordnen sowie das Regelungsverhalten so zu gestalten, dass mit möglichst großer Kontinuität und möglichst wenigen Start/Stops gefahren werden kann.
Ebenso kann es für bestimmte Anwendungen, in denen Gegenstände von stark unterschiedlicher Höhe bearbeitet werden, vorteilhaft sein, zur genauen Erkennung der Lage des Gegenstandes zur Abzugseinheit mehrere Saugkammern mit jeweils einem Sensor übereinander anzuordnen. Dieses gibt die Möglichkeit, auf die jeweilige Art der Schrägstellung von hohen Gegenständen adäquat zu reagieren. Und weiterhin eröffnet sich auch die Möglichkeit, flache Gegenstände, die nur eine Saugkammer abdecken, im Mix mit hohen Gegenständen, die mehrere Saugkammern abdecken, zu bearbeiten, indem die Höhen der Gegenstände gemessen werden und bei Gegenständen, die aufgrund ihrer Höhe nicht alle Saugwannen überdecken, die Unterdrücke der nicht oder nur teilweise überdeckten Saugwannen nicht ausgewertet werden.
Die beschriebene Vorrichtung hat gegenüber bekannten Lösungen den Vorteil, dass die Funktion der Stapelnachführung keinerlei mechanische Elemente, Hebel/Federn mehr besitzt.
Die zur Messung notwendige Größe wirkt nicht mehr dem zu steuernden Prozess entgegen.
Anstelle der im Stand der Technik beschriebenen zwei Weg/Kraft-Sensoren ist nun nur noch ein Sensor erforderlich. Die Lösung ist somit gegenüber dem Stand der Technik billiger, einfacher und wartungsfreundlicher.

## Patentansprüche

1. Vorrichtung zum Zuführen von flachen Gegenständen zu einer Reib-Saug-Vereinzelungseinrichtung, die stapelweise auf einer Schmalseite stehend, von einer Anlagefläche unterstützt sowie an einer Anschlagfläche (6) ausgerichtet durch ein sich zur Abzugsstelle bewegendes Fördermittel (5) transportiert werden, wobei die Reib-Saug-Vereinzelungseinrichtung mindestens ein gesteuert angetriebenes Reib-Abzugsmittel (1) und direkt hinter dem auf die Gegenstände einwirkenden Bereich des Reib-Abzugsmittels (1) mindestens eine mit einer Unterdruckquelle (8) verbundene Saugwanne (2) aufweist, **dadurch gekennzeichnet , dass** in oder an der Saugwanne (2) ein den Unterdruck in der Saugwanne (2) messender Sensor (7) angeordnet ist, der an eine Antriebssteuerung des Fördermittels (5) angeschlossen ist, wobei in Abhängigkeit vom gemessenen Unterdruck das Fördermittel (5) so ansteuerbar ist, dass der vorderste Gegenstand an dem mindestens einen Reib-Abzugsmittel (1) eine möglichst geringe Schräglage bei möglichst geringem Druck des Stapels der flachen Gegenstände auf das oder die Reib-Abzugsmittel (1) aufweist.

2. Vorrichtung nach Anspruch 1, **dadurch** gekenn- zeichnet, dass die Antriebssteuerung so ausgebildet ist, dass das Fördermittel (5) bei Unterschreiten eines festgelegten Unterdruckes mit konstanter Geschwindigkeit in Richtung Abzugsstelle verfahren wird und dass bei Überschreiten eines anderen festgelegten Unterdruckes das Fördermittel (5) abstoppt.

3. Vorrichtung nach Anspruch 1, **dadurch** gekenn- zeichnet, dass die Messwerte des Sensors (7) integriert werden und das Fördermittel (5) entsprechend der aktuellen integrierten Werte verfahren wird.

4. Vorrichtung nach Anspruch 3, **dadurch** gekenn- zeichnet, dass aus den Messwerten des Sensors (7) Mittelwerte gebildet werden und das Fördermittel (5) entsprechend der aktuellen Mittelwerte verfahren wird.

5. Vorrichtung nach Anspruch 1, **dadurch** gekenn- zeichnet, dass die Antriebssteuerung so ausgelegt ist, dass die Geschwindigkeit des Fördermittels (5) umgekehrt proportional zum gemessenen Unterdruck ist.

6. Vorrichtung nach Anspruch 1, **dadurch** gekenn- zeichnet, dass für hohe Gegenstände mehrere Saugwannen (2) mit jeweils einem an die Antriebssteuerung zur Ermittlung der Schräglage und der daraus abgeleiteten Bewegung des Fördermittels (5) angeschlossenen Sensor (7) übereinander angeordnet sind.

7. Vorrichtung nach Anspruch 6, **dadurch** gekenn- zeichnet, dass Sensoren zur Ermittlung der Gegenstandshöhen vorgesehen sind und die Antriebssteuerung so ausgeführt ist, dass bei Gegenständen, die aufgrund ihrer Höhe nicht alle Saugwannen (2) überdecken, die Unterdrücke der nicht oder nur teilweise überdeckten Saugwannen (2) nicht ausgewertet werden.

8. Vorrichtung nach Anspruch 1, **dadurch** gekenn- zeichnet, dass als Reib-Abzugsmittel ein umlaufendes Abzugsband (1) mit Saugöffnungen vorgesehen ist, wobei der Unterdruck der dahinter befindlichen Saugwanne (2) über die Saugöffnungen auf den jeweils vordersten Gegenstand einwirkt.

## Claims

1. Apparatus for feeding to a friction/suction-type separating arrangement flat items which, standing in stack form on a narrow side, are supported by an abutment surface and, aligned on a stop surface (6), are transported by a conveying means (5) moving to the withdrawal location, the friction/suction-type separating arrangement having at least one friction-type withdrawal means (1), which is driven in a controlled manner, and, directly downstream of that region of the friction-type withdrawal means (1) which acts on the items, at least one suction head (2), which is connected to a negative-pressure source (8), **characterized in that** arranged in or on the suction head (2) is a sensor (7) which measures the negative pressure in the suction head (2) and is connected to a drive control device of the conveying means (5), it being possible for the conveying means (5) to be activated in dependence on the negative pressure measured such that the foremost item at the at least one friction-type withdrawal means (1) is inclined as little as possible, with the pressure of the stack of flat items on the friction-type withdrawal means (1) being as low as possible.

2. Apparatus according to Claim 1, **characterized in that** the drive control device is designed such that, if the negative pressure drops below a defined value, the conveying means (5) is displaced at a constant speed in the direction of the withdrawal location, and **in that**, if another defined negative pressure is exceeded, the conveying means (5) is stopped.

3. Apparatus according to Claim 1, **characterized in that** the measured values of the sensor (7) are integrated and the conveying means (5) is displaced in accordance with the current integrated values.

4. Apparatus according to Claim 3, **characterized in that** mean values are formed from the measured values of the sensor (7) and the conveying means (5) is displaced in accordance with the current mean values.

5. Apparatus according to Claim 1, **characterized in that** the drive control device is configured such that the speed of the conveying means (5) is in inverse proportion to the negative pressure measured.

6. Apparatus according to Claim 1, **characterized in that**, for high items, a plurality of suction heads (2) each with a sensor (7) connected to the drive control device for determining the inclined position, and the movement of the conveying means (5) derived therefrom, are arranged one above the other.

7. Apparatus according to Claim 6, **characterized in that** sensors are provided for determining the heights of the items, and the drive control device is configured such that, in the case of items which, on account of their height, do not cover over all the suction heads (2), the negative pressures of the suction heads (2) which are only partially covered over, if at all, are not evaluated.

8. Apparatus according to Claim 1, **characterized in that** a circulating withdrawal belt (1) with suction openings is provided as the friction-type withdrawal means, the negative pressure of the downstream suction head (2) acting, via the suction openings, on the respectively foremost item.

## Revendications

1. Dispositif pour apporter à un équipement d'individualisation à friction/aspiration d'objets plats qui sont transportés par piles, en étant dressés sur un côté étroit, soutenus par une surface d'appui et alignés contre une surface (6) de butée, par un moyen (5) de transport se déplaçant vers le point d'enlèvement, l'équipement d'individualisation à friction/aspiration comprenant au moins un moyen (1) d'enlèvement à friction entraîné de manière commandée et, juste derrière la région du moyen (1) d'enlèvement à friction agissant sur les objets, au moins une cuvette (2) d'aspiration reliée à une source (8) de dépression,
**caractérisé en ce qu'**un capteur (7) mesurant la dépression dans la cuvette (2) d'aspiration est disposé dans ou sur la cuvette (2) d'aspiration et est relié à une unité de commande d'entraînement du moyen (5) de transport, le moyen (5) de transport pouvant, en fonction de la dépression mesurée, être asservi de telle sorte que l'objet le plus en avant possède, sur le au moins un moyen (1) d'enlèvement à friction, une position la moins inclinée possible tout en ayant une pression la plus faible possible de la pile d'objets plats sur le ou les moyens (1) d'enlèvement à friction.

2. Dispositif suivant la revendication 1, **caractérisé en ce que** l'unité de commande d'entraînement est conçue de telle sorte que le moyen (5) de transport est déplacé à vitesse constante en direction du point d'enlèvement en cas de sous-dépassement d'une dépression définie et que le moyen (5) de transport s'arrête en cas de dépassement d'une autre dépression définie.

3. Dispositif suivant la revendication 1, **caractérisé en ce que** les valeurs de mesure du capteur (7) sont intégrées, et le moyen (5) de transport est déplacé en fonction des valeurs intégrées actuelles.

4. Dispositif suivant la revendication 3, **caractérisé en ce que** des valeurs moyennes sont formées à partir des valeurs de mesure du capteur (7), et le moyen (5) de transport est déplacé en fonction des valeurs moyennes actuelles.

5. Dispositif suivant la revendication 1, **caractérisé en ce que** l'unité de commande d'entraînement est conçue de telle sorte que la vitesse du moyen (5) de transport est inversement proportionnelle à la dépression mesurée.

6. Dispositif suivant la revendication 1, **caractérisé en ce que**, pour des objets hauts, on dispose les unes au-dessus des autres plusieurs cuvettes (2) d'aspiration dotées chacune d'un capteur (7) raccordé à l'unité de commande d'entraînement pour déterminer la position inclinée et le déplacement, déduit à partir de cette position inclinée, du moyen (5) de transport.

7. Dispositif suivant la revendication 6, **caractérisé en ce que** des capteurs sont prévus pour déterminer la hauteur des objets, et l'unité de commande d'entraînement est réalisée de telle sorte que, pour des objets qui du fait de leur hauteur ne couvrent pas toutes les cuvettes (2) d'aspiration, on n'interprète pas les dépressions des cuvettes (2) d'aspiration qui ne sont pas totalement recouvertes ou qui ne le sont que partiellement.

8. Dispositif suivant la revendication 1, **caractérisé en ce que**, comme moyen d'enlèvement à friction, il est prévu une bande (1) circulante d'enlèvement dotée d'ouvertures d'aspiration, la dépression de la cuvette (2) d'aspiration qui se trouve derrière agissant par l'intermédiaire des ouvertures d'aspiration sur l'objet respectif le plus en avant.
